# EUROPÄISCHE PATENTSCHRIFT

(11) **EP 1 892 409 B1**
(45) Veröffentlichungstag und Bekanntmachung des Hinweises auf die Patenterteilung: **15.12.2010**
(21) Anmeldenummer: 07014372.2
(22) Anmeldetag: 21.07.2007
(51) Int. Cl.: F02M 55/00, F02M 63/00, F02M 63/02

(54) **Kraftstoffeinspritzvorrichtung**
Fuel injection device
Dispositif d'injection de carburant

(30) Priorität: 22.08.2006 DE 102006039263
(43) Veröffentlichungstag der Anmeldung: 27.02.2008
(73) Patentinhaber: Volkswagen Aktiengesellschaft, 38436 Wolfsburg (DE)
(72) Erfinder: Klüting, Christian, 38440 Wolfsburg (DE); Kohnen, Christoph, 38122 Braunschweig (DE); Böhm, Rene, 09131 Chemnitz (DE); Kreissig, Udo, 09419 Thum (DE); Voigt, Peter, Dr., 93053 Regensburg (DE); Weigel, Danny, 09113 Chemnitz (DE)

(56) Entgegenhaltungen:
- DE-A1- 19 910 970
- DE-A1- 19 939 421

## Beschreibung

Die Erfindung betrifft eine Kraftstoffeinspritzvorrichtung für eine Brennkraftmaschine, insbesondere eines Kraftfahrzeugs, mit einem Druckspeicherraum (common rail) und einem Injektor, in dem ein axial verschiebbarer Einspritzkolben einen Steuerraum von einem Druckraum trennt, einer Leckageleitung, einem Druckverstärker, in dem ein axial verschiebbarer Druckverstärkerkolben einen Verstärkerraum, einen Federraum und einen Hochdruckraum voneinander trennt, und einer Verbindungsleitung, welche den Druckspeicherraum mit dem Druckraum des Injektors verbindet, gemäß dem Oberbegriff des Patentanspruchs 1. Die Erfindung betrifft ferner ein Verfahren zum Betreiben einer Kraftstoffeinspritzvorrichtung, wobei am Ende eines Einspritzvorganges aus einem Druckraum eines Injektors eine Kraftstoffmenge in eine Leckageleitung angesteuert wird, gemäß dem Oberbegriff des Patentanspruchs 8.

Eine derartige Kraftstoffeinspritzvorrichtung für eine Brennkraftmaschine ist beispielsweise durch die DE 199 39 421 A1 bekannt geworden.

Aus der DE 195 12 270 A1 ist eine Kraftstoffeinspritzanlage zur intermittierenden Zufuhr von Kraftstoff in Brennräume einer Brennkraftmaschine bekannt. Die Kraftstoffeinspritzanlage umfasst elektrisch betätigte Einspritzventile für jeden Zylinder der Brennkraftmaschine und einen von einer kontinuierlich fördernden Kraftstoffpumpe beaufschlagten Common-Rail Druckspeicher, von dem eine Leitung mit einem Zwischenspeicher zu jeweils einem Ringraum in jedem Einspritzventil führt. Ein Magnetventil steuert ein Ventilglied, das Einspritzöffnungen im Einspritzventil freigibt. Der Zwischenspeicher ist mit einer Vorrichtung zur Volumenänderung ausgestattet, die von einer Kennfeldsteuerung der Brennkraftmaschine gesteuert wird, so dass in bestimmten Lastpunkten eine positive Beeinflussung der Gemischbildung mit geringen Druckanstiegsgeschwindigkeiten dp/dt erreicht wird. Bei großem Volumen des Zwischenspeichers kann ein schneller Druckanstieg erzielt werden, weil der Druckabfall zu Beginn der Einspritzung klein ist. Mit einem kleinen Volumen des Zwischenspeichers kann ein flacher Druckanstieg erzielt werden, weil der Druckabfall zu Beginn der Einspritzung groß ist. Beispielsweise kann gemäß der Erfindung bei geringer Last der Brennkraftmaschine ein kleines Volumen des Zwischenspeichers eingestellt werden, so dass geringe Druckanstiegsgeschwindigkeiten dp/dt erreicht werden. Die Vorrichtung zur Volumenänderung ist von einer Kennfeldsteuerung der Brennkraftmaschine betätigt, so dass ein zu jedem Betriebspunkt der Brennkraftmaschine optimales Volumen des Zwischenspeichers und damit optimale Einspritzverlaufsformung erzielt wird.

Der Erfindung liegt die Aufgabe zugrunde, eine Kraftstoffeinspritzvorrichtung der o.g. Art hinsichtlich des hydraulischen Wirkungsgrades zu verbessern.

Diese Aufgabe wird erfindungsgemäß durch eine Kraftstoffeinspritzvorrichtung der o.g. Art mit den in Anspruch 1 gekennzeichneten Merkmalen und durch ein Verfahren der o.g. Art mit den in Anspruch 7 angegebenen Merkmalen gelöst. Vorteilhafte Ausgestaltungen der Erfindung sind in den weiteren Ansprüchen beschrieben.

Dazu ist es bei einem Kraftstoffeinspritzvorrichtung der o.g. Art erfindungsgemäß vorgesehen, dass der Hochdruckraum des Druckverstärkers über ein erstes Rückschlagventil, welches in Richtung der Leckageleitung sperrt, der Federraum des Druckverstärkers permanent mit der Leckageleitung und der Verstärkerraum des Druckverstärkers mit einem ersten 3/2-Wegeventil, welches den Verstärkerraum des Druckverstärkers wahlweise mit dem Druckspeicherraum oder der Leckageleitung verbindet, verbunden ist, wobei ein zweites 3/2-Wegeventil in der Verbindungsleitung zwischen Druckspeicherraum und Druckraum des Injektors vorgesehen ist, welches den Druckraum des Injektors wahlweise mit dem Druckspeicherraum oder der Leckageleitung verbindet, wobei in der Leckageleitung ein Zwischenspeicher und ein Druckregelventil angeordnet ist.

Dies hat den Vorteil, dass eine nach einem Einspritzvorgang aus dem Druckraum des Injektors in die Leckageleitung abgesteuerte Kraftstoffmenge in dem Zwischenspeicher unter hohem Druck vorgehalten und zum Nachladen des Druckverstärkers verwendet werden kann. Dies vermeidet einen Leckagepfad während der Einspritzung und erzielt einen sehr guten hydraulischen Wirkungsgrad bei der Druckverstärkung. Es können steile Absteuerflanken mit der Vermeidung einer unerwünschten Nacheinspritzung erzielt werden.

Dadurch, dass eine wirksame, einen Druck im Steuerraum des Injektors in eine Kraft in Schließrichtung des Einspritzkolbens umsetzende Fläche des Einspritzkolbens im Steuerraum des Injektors kleiner, als eine wirksame, einen Druck im Druckraum des Injektors in eine Kraft in Öffnungsrichtung des Einspritzkolbens umsetzende Fläche des Einspritzkolbens ist, können an jedem Betriebspunkt der Brennkraftmaschine entsprechende Öffnungs- und Schließdrücke eingestellt werden, um eine gute Gemischbildung und niedrige HC-Emissionen darstellen zu können. Weiterhin verringert dies eine Russbildung durch ein sehr rasches Schließen des Einspritzkolbens. Auch wird ein sicheres Verriegeln einer Düsennadel des Einspritzkolbens in seinen Sitz erzielt, wodurch ein unbeabsichtigtes Nacheinspritzen wirksam verhindert ist.

Ein passives Öffnen des Injektors ist dadurch möglich, dass der Einspritzkolben einen Balancierkolben aufweist, weicher in den Steuerraum des Injektors hinein ragt, wobei der Balancierkolben einen Durchmesser d_{B}, der Einspritzkolben an einer dem Druckraum zugewandten Seite einen Durchmesser d_{E} und eine am Einspritzkolben angeordnete und durch den Druckraum in einen Ventilsitz greifende Düsennadel einen Durchmesser d_{S} aufweist, wobei Balancierkolben, Einspritzkolben und Düsennadel derart ausgebildet sind, dass folgende Bedingung erfüllt ist, ${d}_{B} < \sqrt{{{d}_{E}}^{2} - {{d}_{S}}^{2}} .$

Eine sichere Verriegelung des Einspritzkolben in der geschlossenen Stellung erzielt man dadurch, dass der Steuerraum des Injektors permanent mit dem Druckspeicherraum verbunden ist.

Zweckmäßigerweise ist der Hochdruckraum des Druckverstärkers über ein zweites Rückschlagventil, welches in Richtung des Hochdruckraumes sperrt, mit der Verbindungsleitung zwischen dem Druckspeicherraum und dem Druckraum des Injektors stromauf des zweiten 3/2-Wegeventils verbunden.

Um eine Rückwirkung von dem Hochdruckraum des Druckverstärkers in den Druckspeicherraumes zu vermeiden, ist in der Verbindungsleitung stromauf des zweiten 3/2-Wegeventils ein drittes Rückschlagventil angeordnet, welches in Richtung des Druckspeicherraumes sperrt.

Bei einem Verfahren der o.g. Art ist es erfindungsgemäß vorgesehen, dass die abgesteuerte Kraftstoffmenge in einem Zwischenspeicher unter einem Druck, welcher größer ist als ein Leckagedruck, gespeichert und zum Nachladen eines Druckverstärkers einem Federraum und einem Hochdruckraum des Druckverstärkers zugeführt wird.

Dies hat den Vorteil, dass eine nach einem Einspritzvorgang aus dem Druckraum des Injektors in die Leckageleitung abgesteuerte Kraftstoffmenge in dem Zwischenspeicher unter hohem Druck vorgehalten und zum Nachladen des Druckverstärkers verwendet werden kann.

Zweckmäßigerweise wird der Druck in dem Zwischenspeicher über ein Druckregelventil eingestellt.

Die Erfindung wird im folgenden anhand der Zeichnung näher erläutert. Diese zeigt in der einzigen Fig. eine bevorzugte Ausführungsform einer erfindungsgemäßen Kraftstoffeinspritzvorrichtung.

Die in der einzigen Fig. 1 dargestellte, bevorzugte Ausführungsform eines erfindungsgemäßen Kraftstoffeinspritzsystems für eine Brennkraftmaschine umfasst einen Injektor 10, in dem ein axial verschiebbarer Einspritzkolben 12 einen Steuerraum 14 von einem Druckraum 16 trennt.

Der Einspritzkolben 12 weist einen Balancierkolben 18, der in den Steuerraum 14 ragt, und eine Düsennadel 20 auf, die sich von einer dem Druckraum 16 des Einspritzkolbens 12 zugewandten Seite erhebt, den Druckraum 16 durchgreift und in geschlossenem Zustand des Injektors 10 an einem Sitz 22 anliegt. Der Steuerraum 14 ist mit einem Druckspeicherraum 24 (Common Rail) verbunden. Der Druckraum 16 ist über eine Verbindungsleitung 38 und ein zweites 3/2-Wegeventil 44 mit dem Druckspeicherraum 24 verbunden, wobei das 3/2-Wegeventil 44 wahlweise den Druckraum 16 mit dem Druckspeicherraum 24 oder einer Leckageleitung 42 verbindet.

Der Öffnungsdruck des Injektors 10 ist durch den Druck im Steuerraum 14 und die Fläche des Balancierkolbens 18 bestimmt. Hierbei ist der Öffnungsdruck eine lineare Funktion des Kraftstoffdrucks und der Fläche des Balancierkolbens 18. Hiermit kann das Abstimmungsproblem des Düsenöffnungsdruckes gelöst werden: Bei geringer Last wird ein geringer Druck im Steuerraum 14 eingestellt, um einen geringen Öffnungsdruck für eine geringe mechanische Geräuschentwicklung beim Schließen der Düsennadel 20 zu erzielen. Bei hoher Last wird ein hoher Druck im Steuerraum 14 eingestellt, um ein Rückblasen aus einem Brennraum in einem Zylinder der Brennkraftmaschine in Folge hoher Verbrennungsdrücke zu verhindern und ein schnelles Schließen der Düsennadel 20 im Sitz 22 zu gewährleisten.

Der Balancierkolben 18 weist einen Durchmesser d_{B} 46 auf. Der Einspritzkolben 12 weist an einer dem Druckraum 16 zugewandten Seite einen Durchmesser d_{E} 48 auf. Die Düsennadel 20 weist einen Durchmesser d_{S} 50 auf. Diese jeweiligen Durchmesser von Balancierkolben 18, Einspritzkolben 12 und Düsennadel 20 sind derart ausgebildet, dass folgende Bedingung erfüllt ist: ${d}_{B} < \sqrt{{{d}_{E}}^{2} - {{d}_{S}}^{2}} .$ Hierdurch ist die wirksame Ringfläche im Druckraum 16 größer als die wirksame Fläche des Balancierkolbens 18. Dies ermöglicht ein passives Öffnen des Injektors 10. Mit wirksamer Fläche ist hierbei eine resultierende Fläche gemeint, die einen Druck im Druckraum 16 bzw. Steuerraum 14 in eine auf den Einspritzkolben 12 wirkende, resultierende Kraft umsetzt. Zum Öffnen der Düsennadel 20 wird somit der Druckraum 16 mit dem Druck aus dem Druckspeicherraum 24 beaufschlagt. Selbst bei nominal identischem Druck im Druckraum 16 und im Steuerraum 14 ergibt sich durch die größere wirksame Fläche im Druckraum 16 eine resultierende Kraft in Öffnungsrichtung, die den Injektor 10 öffnet. Zum Schließen des Injektors 10 wird der Druckraum 16 in die Leckageleitung 42 entlastet.

Weiterhin ist ein Druckverstärker 28 vorgesehen, in dem ein axial verschiebbarer Druckverstärkerkolben 30 einen Verstärkerraum 32, einen Federraum 34 und einen Hochdruckraum 36 voneinander trennt. Der Hochdruckraum 36 ist mit der Verbindungsleitung 38 zwischen dem Druckraum 14 des Injektors 10 und dem Druckspeicherraum 24 stromauf des zweiten 3/2-Wegeventil 44 verbunden und der Verstärkerraum 32 ist über ein erstes 3/2-Wegeventil 40 mit dem Druckspeicherraum 24 verbunden. Das erste 3/2-Wegeventil 40 verbindet den Verstärkerraum 32 wahlweise mit dem Druckspeicherraum 24, um den Druckverstärker 28 zu aktivieren, oder mit einer Leckageleitung 42, um den Druckverstärker 28 zu deaktivieren.

Der Hochdruckraum 36 des Druckverstärkers 28 ist über ein erstes Rückschlagventil 56, welches in Richtung der Leckageleitung 42 sperrt, der Federraum 34 des Druckverstärkers 28 ist permanent mit der Leckageleitung 42 und der Verstärkerraum 32 des Druckverstärkers 28 mit dem ersten 3/2-Wegeventil 40, welches den Verstärkerraum 32 des Druckverstärkers 28 wahlweise mit dem Druckspeicherraum 24 oder der Leckageleitung 42 verbindet, verbunden. Der Hochdruckraum 36 des Druckverstärkers 28 ist über ein zweites Rückschlagventil 58, welches in Richtung des Hochdruckraumes 36 sperrt, mit der Verbindungsleitung 38 zwischen dem Druckspeicherraum 24 und dem Druckraum 16 des Injektors 10 stromauf des zweiten 3/2-Wegeventils 44 verbunden. In der Verbindungsleitung 38 stromauf des zweiten 3/2-Wegeventils 44 ist weiterhin ein drittes Rückschlagventil 60 angeordnet, welches in Richtung des Druckspeicherraumes 24 sperrt.

Bei diesem mit einem Druckverstärker 28 ausgerüsteten System kann das Schließen des Injektors 10 aktiv durch eine Druckanhebung zum Schließzeitpunkt des zweiten 3/2-Wegeventil 44 noch stärker unterstütz werden, da die Schließkraft am Balancierkolben 18 proportional zum anliegenden Systemdruck ist. Hierfür ist eine entsprechend Verbindung (nicht dargestellt) vorzusehen die den verstärkten Druck aus dem Hochdruckraum 36 des Druckverstärkers 28 dem Steuerraum 14 des Injektors 10 zuführt. In der kurzen Leitung 38 zwischen 3/2-Wegeventil 44 und dem Druckraum 16 des Injektors 10 kann sich bei entsprechender Dimensionierung (Länge kürzer als 60 mm) keine Druckwelle aufbauen, die ein zweites, unerwünschtes Öffnen des Injektors 10 hervorrufen würde.

In nicht angesteuertem Zustand ist der Druckraum 16 mit der drucklosen Leckageleitung 42 verbunden. Wird der Injektor 10 angesteuert, so wird von dem zweiten 3/2-Wegeventil 44 eine Verbindung zwischen dem Druckspeicherraum 24 und dem Druckraum 16 hergestellt. Das Schließen der Düsennadel 20 am Ende eines Einspritzvorganges ist dadurch beschleunigt, dass auf der Unterseite, d.h. der dem Druckraum 16 zugewandten Seite, des Einspritzkolbens 12 nur noch Lecköldruck (im Wesentlichen drucklos) anliegt. Ein Nachspritzen ist hier auch bei großem Abstand zwischen dem Druckraum 16 und dem zweiten 3/2-Wegeventil 44 nicht möglich, Um eine rasche Reaktion des Einspritzverlaufes auf die Bewegung des zweiten 3/2-Wegeventil 44 zu erreichen und einen guten Wirkungsgrad sicherzustellen (Kompressionsverluste) ist ebenfalls eine kurze Leitung vorteilhaft.

Erfindungsgemäß wird beim Entlasten des Druckraumes 16 die aus dem Druckraum 16 abgesteuerte Kraftstoffmenge in einen Zwischenspeicher 54 gefördert, der in der Leckageleitung 42 angeordnet ist. Dieser Zwischenspeicher 54 wird mittels eines Druckregelventils 52 gesteuert. Beim Nachladen des Druckverstärkers 28 wird die erforderliche Menge aus dem vorgehaltenen Zwischenspeicher 54 in den Hochdruckraum 36 und den Federraum 34 gefördert. Dies vermeidet einen Leckagepfad während der Einspritzung und erzielt einen sehr guten hydraulischen Wirkungsgrad bei der Druckverstärkung. Es können steile Absteuerflanken mit der Vermeidung einer unerwünschten Nacheinspritzung erzielt werden.

## Patentansprüche

1. Kraftstoffeinspritzvorrichtung für eine Brennkraftmaschine, insbesondere eines Kraftfahrzeugs, mit einem Druckspeicherraum (24) () und einem Injektor (10), in dem ein axial verschiebbarer Einspritzkolben (12) einen Steuerraum (14) von einem Druckraum (16) trennt, einer Leckageleitung (42), einem Druckverstärker (28), in dem ein axial verschiebbarer Druckverstärkerkolben (30) einen Verstärkerraum (32), einen Federraum (34) und einen Hochdruckraum (36) voneinander trennt, und einer Verbindungsleitung (38), welche den Druckspeicherraum (24) mit dem Druckraum (16) des Injektors (10) verbindet, **dadurch gekennzeichnet, dass** der Hochdruckraum (36) des Druckverstärkers (28) über ein erstes Rückschlagventil (56), welches in Richtung der Leckageleitung (42) sperrt, der Federraum (34) des Druckverstärkers (28).permanent mit der Leckageleitung (42) und der Verstärkerraum (32) des Druckverstärkers (28) mit einem ersten 3/2-Wegeventil (40), welches den Verstärkerraum (32) des Druckverstärkers (28) wahlweise mit dem Druckspeicherraum (24) oder der Leckageleitung (42) verbindet, verbunden ist, wobei ein zweites 3/2-Wegeventil (44) in der Verbindungsleitung (38) zwischen Druckspeicherraum (24) und Druckraum (16) des Injektors (10) vorgesehen ist, welches den Druckraum (16) des Injektors (10) wahlweise mit dem Druckspeicherraum (24) oder der Leckageleitung (42) verbindet, wobei in der Leckageleitung (42) ein Zwischenspeicher (54) und ein Druckregelventil (52) angeordnet ist.

2. Kraftstoffeinspritzvorrichtung nach Anspruch 1, **dadurch gekennzeichnet, dass** eine wirksame, einen Druck im Steuerraum (14) des Injektors (10) in eine Kraft in Schließrichtung des Einspritzkolbens (12) umsetzende Fläche des Einspritzkolbens (12) im Steuerraum (14) des Injektors (10) kleiner, als eine wirksame, einen Druck im Druckraum (16) des Injektors (10) in eine Kraft in Öffnungsrichtung des Einspritzkolbens (12) umsetzende Fläche des Einspritzkolbens (12) ist.

3. Kraftstoffeinspritzvorrichtung nach wenigstens einem der vorhergehenden Ansprüche, **dadurch gekennzeichnet, dass** der Einspritzkolben (12) einen Balancierkolben (18) aufweist, welcher in den Steuerraum (14) des Injektors (10) hinein ragt, wobei der Balancierkolben (18) einen Durchmesser d_{B} (46), der Einspritzkolben (12) an einer dem Druckraum (16) zugewandten Seite einen Durchmesser d_{E} (48) und eine am Einspritzkolben (12) angeordnete und durch den Druckraum (16) in einen Ventilsitz (22) greifende Düsennadel (20) einen Durchmesser d_{S} (50) aufweist, wobei Balancierkolben (18), Einspritzkolben (12) und Düsennadel (20) derart ausgebildet sind dass folgende Bedingung erfüllt ist, ${d}_{B} < \sqrt{{{d}_{E}}^{2} - {{d}_{S}}^{2}} .$

4. Kraftstoffeinspritzvorrichtung nach wenigstens einem der vorergehenden Ansprüche, **dadurch gekennzeichnet, dass** der Steuerraum (14) des Injektors (10) permanent mit dem Druckspeicherraum (24) verbunden ist.

5. Kraftstoffeinspritzvorrichtung nach wenigstens einem der vorhergehenden Ansprüche, **dadurch gekennzeichnet, dass** der Hochdruckraum (36) des Druckverstärkers (28) über ein zweites Rückschlagventil (58), welches in Richtung des Hochdruckraumes (36) sperrt, mit der Verbindungsleitung (38) zwischen dem Druckspeicherraum (24) und dem Druckraum (16) des Injektors (10) stromauf des zweiten 3/2-Wegeventils (44) verbunden ist.

6. Kraftstoffeinspritzvorrichtung nach wenigstens einem der vorhergehenden Ansprüche, **dadurch gekennzeichnet, dass** in de Verbindungsleitung (38) stromauf des zweiten 3/2-Wegeventils (44) ein drittes Rückschlagventil (60) angeordnet ist, welches in Richtung des Druckspeicherraumes (24) sperrt.

7. Verfahren zum Betreiben einer Kraftstoffeinspritzvorrichtung, insbesondere einer Kraftstoffeinspritzvorrichtung welche gemäß wenigstens einem der vorhergehenden Ansprüche ausgebildet ist, wobei am Ende eines Einspritzvorganges aus einem Druckraum eines Injektors eine Kraftstoffmenge in eine Leckageleitung abgesteuert wird, **dadurch gekennzeichnet, dass** die abgesteuert Kraftstoffmenge in einem Zwischenspeicher unter einem Druck, welcher größer ist als ein Leckagedruck, gespeichert und zum Nachladen eines Druckverstärkers einem Federraum und einem Hochdruckraum des Druckverstärkers zugeführt wird.

8. Verfahren nach Anspruch 7, **dadurch gekennzeichnet, dass** der Druck in dem Zwischenspeicher über ein Druckregelventil eingestellt wird.

## Claims

1. Fuel injection device for an internal combustion engine, in particular of a motor vehicle, having a pressure accumulator chamber (24) and having an injector (10) in which an axially movable injection piston (12) separates a control chamber (14) from a pressure chamber (16), having a leakage line (42), having a pressure booster (28) in which an axially movable pressure booster piston (30) separates a booster chamber (32), a spring chamber (34) and a high-pressure chamber (36) from one another, and having a connecting line (38) which connects the pressure accumulator chamber (24) to the pressure chamber (16) of the injector (10), **characterized in that** the high-pressure chamber (36) of the pressure booster (28) is connected to the leakage line (42) via a first check valve (56) which blocks in the direction of the leakage line (42), the spring chamber (34) of the pressure booster (28) is connected to the leakage line (42) permanently and the booster chamber (32) of the pressure booster (28) is connected to a first 3/2 directional valve (40) which connects the booster chamber (32) of the pressure booster (28) selectively to the pressure accumulator chamber (24) or the leakage line (42), with a second 3/2 directional valve (44) being provided in the connecting line (38) between the pressure accumulator chamber (24) and the pressure chamber (16) of the injector (10), which second 3/2 directional valve (44) connects the pressure chamber (16) of the injector (10) selectively to the pressure accumulator chamber (24) or to the leakage line (42), with a buffer accumulator (54) and a pressure regulating valve (52) being arranged in the leakage line (42).

2. Fuel injection device according to Claim 1, **characterized in that** an effective surface area, which converts a pressure in the control chamber (14) of the injector (10) into a force in the closing direction of the injection piston (12), of the injection piston (12) in the control chamber (14) of the injector (10) is smaller than an effective surface area, which converts a pressure in the pressure chamber (16) of the injector (10) into a force in the opening direction of the injection piston (12), of the injection piston (12).

3. Fuel injection device according to at least one of the preceding claims, **characterized in that** the injection piston (12) has a balancing piston (18) which projects into the control chamber (14) of the injector (10), with the balancing piston (18) having a diameter d_{B} (46), the injection piston (12) having, on a side facing towards the pressure chamber (16), a diameter d_{E} (48), and a nozzle needle (20) which is arranged on the injection piston (12) and which engages through the pressure chamber (16) into a valve seat (22) having a diameter d_{S} (50), with the balancing piston (18), injection piston (12) and nozzle needle (20) being designed such that the following condition is met: ${d}_{B} < \sqrt{{{d}_{E}}^{2} - {{d}_{S}}^{2}} .$

4. Fuel injection device according to at least one of the preceding claims, **characterized in that** the control chamber (14) of the injector (10) is permanently connected to the pressure accumulator chamber (24).

5. Fuel injection device according to at least one of the preceding claims, **characterized in that** the high-pressure chamber (36) of the pressure booster (28) is connected via a second check valve (58), which blocks in the direction of the high-pressure chamber (36), to the connecting line (38) between the pressure accumulator chamber (24) and the pressure chamber (16) of the injector (10) upstream of the second 3/2 directional valve (44).

6. Fuel injection valve according to at least one of the preceding claims, **characterized in that** a third check valve (60) which blocks in the direction of the pressure accumulator chamber (24) is arranged in the connecting line (38) upstream of the second 3/2 directional valve (44).

7. Method for operating a fuel injection device, in particular a fuel injection device which is designed according to at least one of the preceding claims, with a fuel quantity being discharged from a pressure chamber of an injector into a leakage line at the end of an injection process, **characterized in that** the discharged fuel quantity is stored in a buffer accumulator at a pressure which is higher than a leakage pressure, and in order to recharge a pressure booster, said discharged fuel quantity is supplied to a spring chamber and to a high-pressure chamber of the pressure booster.

8. Method according to Claim 7, **characterized in that** the pressure in the buffer accumulator is adjusted by means of a pressure regulating valve.

## Revendications

1. Dispositif d'injection de carburant pour un moteur à combustion interne, en particulier d'un véhicule automobile, comprenant un espace accumulateur de pression (24) et un injecteur (10), dans lequel un piston d'injection déplaçable axialement (12) sépare un espace de commande (14) d'un espace de pression (16), une conduite de fuite (42), un amplificateur de pression (28), dans lequel un piston d'amplificateur de pression déplaçable axialement (30) sépare les uns des autres un espace amplificateur (32), un espace de ressort (34) et un espace haute pression (36), et une conduite de connexion (38), qui relie l'espace accumulateur de pression (24) à l'espace de pression (16) de l'injecteur (10), **caractérisé en ce que** l'espace haute pression (36) de l'amplificateur de pression (28) est connecté par le biais d'un premier clapet antiretour (56) qui est fermé dans la direction de la conduite de fuite (42), l'espace de ressort (34) de l'amplificateur de pression (28) est connecté de manière permanente à la conduite de fuite (42) et l'espace amplificateur (32) de l'amplificateur de pression (28) est connecté à une première soupape à 3/2 voies (40), qui relie l'espace amplificateur (32) de l'amplificateur de pression (28) de manière sélective à l'espace accumulateur de pression (24) ou à la conduite de fuite (42), une deuxième soupape à 3/2 voies (44) étant prévue dans la conduite de connexion (38) entre l'espace accumulateur de pression (24) et l'espace de pression (16) de l'injecteur (10), laquelle relie l'espace de pression (16) de l'injecteur (10) de manière sélective à l'espace accumulateur de pression (24) ou à la conduite de fuite (42), un accumulateur intermédiaire (54) et une soupape de régulation de la pression (52) étant disposés dans la conduite de fuite (42).

2. Dispositif d'injection de carburant selon la revendication 1, **caractérisé en ce qu'**une surface du piston d'injection (12) dans l'espace de commande (14) de l'injecteur (10), convertissant la pression dans l'espace de commande (14) de l'injecteur (10) en une force dans la direction de fermeture du piston d'injection (12), est inférieure à une surface active du piston d'injection (12), convertissant une pression dans l'espace de pression (16) de l'injecteur (10) en une force dans la direction d'ouverture du piston d'injection (12).

3. Dispositif d'injection de carburant selon au moins l'une quelconque des revendications précédentes, **caractérisé en ce que** le piston d'injection ' (12) présente un piston d'équilibrage (18), qui pénètre dans l'espace de commande (14) de l'injecteur (10), le piston d'équilibrage (18) présentant un diamètre d_{B} (46), le piston d'injection (12) au niveau d'un côté tourné vers l'espace de pression (16) présentant un diamètre d_{E} (48) et une aiguille de buse (20) disposée sur le piston d'injection (12) et venant en prise à travers l'espace de pression (16) dans un siège de soupape (22) présentant un diamètre d_{S} (50), le piston d'équilibrage (18), le piston d'injection (12) et l'aiguille de buse (20) étant réalisés de telle sorte que l'on ait la relation suivante : ${d}_{B} < \sqrt{{{d}_{E}}^{2}} - {{d}_{S}}^{2}$

4. Dispositif d'injection de carburant selon au moins l'une quelconque des revendications précédentes, **caractérisé en ce que** l'espace de commande (14) de l'injecteur (10) est connecté de manière permanente à l'espace accumulateur de pression (24).

5. Dispositif d'injection de carburant selon au moins l'une quelconque des revendications précédentes, **caractérisé en ce que** l'espace haute pression (36) de l'amplificateur de pression (28) est connecté par le biais d'un deuxième clapet antiretour (58), qui est fermé dans la direction de l'espace haute pression (36), à la conduite de connexion (38) entre l'espace accumulateur de pression (24) et l'espace de pression (16) de l'injecteur (10) en amont de la deuxième soupape à 3/2 voies (44).

6. Dispositif d'injection de carburant selon au moins l'une quelconque des revendications précédentes, **caractérisé en ce qu'**un troisième clapet antiretour (60) est disposé dans la conduite de connexion (38) en amont de la deuxième soupape à 3/2 voies (44), lequel est fermé dans la direction de l'espace accumulateur de pression (24).

7. Procédé pour faire fonctionner un dispositif d'injection de carburant, en particulier un dispositif d'injection de carburant réalisé selon au moins l'une quelconque des revendications précédentes, dans lequel, à la fin d'une opération d'injection, une quantité de carburant est commandée hors d'un espace de pression d'un injecteur dans une conduite de fuite, **caractérisé en ce que** la quantité de carburant commandée est stockée dans un accumulateur intermédiaire à une pression qui est supérieure à une pression de fuite, et est acheminée en vue de recharger un amplificateur de pression à un espace de ressort et à un espace haute pression de l'amplificateur de pression.

8. Procédé selon la revendication 7, **caractérisé en ce que** la pression dans l'accumulateur intermédiaire
est ajustée par le biais d'une soupape de régulation de la pression.
